# EUROPÄISCHE PATENTSCHRIFT

(11) **EP 0 362 564 B1**
(45) Veröffentlichungstag und Bekanntmachung des Hinweises auf die Patenterteilung: **03.06.1992**
(21) Anmeldenummer: 89116487.3
(22) Anmeldetag: 07.09.1989
(51) Int. Cl.: F42B 1/036, F42B 12/10

(54) **Projektilbildende Einlage für Hohlladungen und Verfahren zum Herstellen der Einlage**
Projectile forming liner for a hollow charge, and manufacturing process for the liner
Revêtement pour charge creuse, formant un projectile et procédé de fabrication pour le revêtement

(30) Priorität: 08.09.1988 DE 3830527
(43) Veröffentlichungstag der Anmeldung: 11.04.1990
(73) Patentinhaber: DIEHL GMBH & CO., 90478 Nürnberg (DE)
(72) Erfinder: Kaspar, Stefan, D-8566 Leinburg (DE); Scharf, Peter, D-8500 Nürnberg 70 (DE)
(74) Vertreter: Hofmann, Gerhard, Dipl.-Ing. Patentassessor

(56) Entgegenhaltungen:
- EP-A- 0 060 985
- DE-A- 2 913 103
- DE-A- 3 317 352
- DE-A- 3 525 613
- DE-B- 1 483 373
- DE-C- 2 126 351
- US-A- 4 649 828

## Beschreibung

Die Erfindung bezieht sich auf eine projektilbildende Einlage in Hohlladungen nach dem Oberbegriff des Anspruches 1.

Aus der DE-A1 3 525 613 sind Maßnahmen an einer Einlage bekannt, die zur Ausbildung eines Projektils mit Stummelflügeln führen. Hierzu weist die Einlage Bereiche auf mit einem bestimmten dynamischen Werkstoffverhalten. Bei der Sprengumformung dienen die Bereiche mit höherer Festigkeit zur Ausbildung von Stummelflügeln am Projektil. Nachteilig ist hierbei der große Fertigungsaufwand, da die Bereiche höherer Festigkeit relativ großflächig sind und hohe Anforderungen an die symmetrische Anordnung der Bereiche zur Hauptachse der Einlage zu stellen sind.

Aus der DE-A1 33 17 352 ist bereits die Erzeugung eines Projektils ohne heckseitigen Hohlraum mit Hilfe langestreckter schmaler Zonen möglich. Die schmalen Zonen entstehen durch einen aufwendigen Fertigungsaufwand, indem unterschiedliche Zonen der Materialdicke geschaffen werden.

Der Erfindung liegt die Aufgabe zugrunde, bei einem geringen Fertigungsaufwand eine Einlage zu schaffen, die eine reproduzierbare Ausbildung der Stummelflügel am Projektil erlaubt.

Die Erfindung löst diese Aufgabe entsprechend den kennzeichnenden Merkmalen des Patentanspruches 1. Wesentlich für die Erfindung ist, daß das Projektil eine gesteigerte endballistische Leistung aufweist.

Eine vorteilhafte Weiterbildung ist dem Unteranspruch zu entnehmen.

Die Erfindung wird anhand eines Ausführungsbeispiels unter Bezugnahme auf ihre Vorteile erläutert. Es zeigt
Figur 1 eine kugelkalottenförmige Einlage,
Figur 2 ein Projektil in Heckansicht geformt aus der Einlage nach Figur 1 und
Figur 3 ein weiteres Projektil.

Nach Figur 1 ist eine flache, kalottenförmige Einlage 10 mit sternförmig ausgebildeten schmalen Zonen 2, 3 rekristallisierten Werkstoffs versehen. Auf beiden Seiten der Einlage 10 liegen die Zonen 2, 3 wechselseitig. Dabei bilden nach Figur 2 die sichtbaren, vorderen Zonen 2 die Außenkanten der Stummelflügel 8 und die hinteren Zonen 3 einen Teil der Flügelbasis 9 des Projektils 6.

Die Zonen 2, 3 werden durch einen Laser- oder Elektronenstrahl wärmebehandelt und/oder aufgeschmolzen und damit rekristallisiert. Dabei wird durch die Gefügeumstrukturierung in den genau festgelegten Zonen 2, 3 die Härte und die Fließgrenze erniedrigt und Druckspannungen in Faltrichtung eingebracht. Diese Gefügeumstrukturierung erfolgt symmetrisch zur Hauptachse der Einlage 10.

Nach Figur 3 liegt dem Projektil 7 entsprechend der Einlage 10 nach Figur 1 eine nicht weiter dargestellte Einlage mit acht wechselseitig liegenden Zonen 2, 3 zugrunde.

Während der Hochgeschwindigkeitsumformung durch die Sprengstoffumsetzung bildet sich gemäß Figur 2 entsprechend den rekristallisierten symmetrischen Zonen 2, 3 eine sechszählige Faltung aus. Diese Faltung kann durch die Ausdehnung, Tiefe, Anzahl und Symmetrie des durch Laser- oder Elektronenstrahl rekristallisierten Gefüges der Zonen 2, 3 gezielt eingestellt werden.

Durch die Falt- und Knickbereiche in der Einlage 10, die durch die Zonen 2, 3 definiert sind, wird die Masse der Belegung bei der Umsetzung in der Hauptachse 5 konzentriert, was die Leistung des Projektils erhöht. Ein nach dem Stand der Technik üblicherweise vorhandener, heckseitiger Hohlraum wird vermieden.

Die gezielte Faltung bewirkt auch von Anfang des Umformvorganges an eine stabile Flugphase des dargestellten Projektils 6, 7. Dadurch wird dessen endballistische Leistung gesteigert und die Zielgenauigkeit erhöht.

Geeignete Werkstoffe für die Einlage sind Armco-Eisen, Tantal oder Kupfer.

## Patentansprüche

1. Projektilbildende Einlage (10) in Hohlladungen zur Ausbildung eines Projektils (6, 7) mit Stummelflügeln (8) durch rekristallisierte Zonen (2, 3) in der Einlage (10), wobei die Zonen (2, 3) in gerader Anzahl sternförmig zur Hauptachse (5) der Einlage (10) angeordnet sind,
dadurch gekennzeichnet,
daß die Zonen (2, 3) in schmaler und langgestreckter Form wechselseitig auf der vorderen, konvex gewölbten und auf der hinteren, konkav gewölbten sprengstoffseitigen Seite der Einlage (10) eingebracht sind.

2. Projektilbildende Einlage nach Anspruch 1,
dadurch gekennzeichnet,
daß die Einlage (10) aus Armco-Eisen, Tantal oder Kupfer besteht.

## Claims

1. A projectile-forming insert (10) in hollow charges for the formation of a projectile (6, 7) having stub wings (8) as a result of recrystallized zones (2, 3) in the insert (10), the zones (2, 3) being arranged in an even number in a star-shaped manner with regard to the main axis (5) of the insert (10),
characterised in that
the zones (2, 3) are introduced is a narrow and elongate shape alternately on the front convexly arched, and on the rear concavely arched, explosive-sided side of the insert (10).

2. A projectile-forming insert according to claim 1,
characterised in that
the insert (10) consists of Armco iron, tantalum or copper.

## Revendications

1. Pièce (10) formant protectile, de revêtement dans des charges creuses, pour la formation d'un protectile (6, 7) comportant des ailettes d'empennage (8) au moyen de zones recristallisées (2, 3) dans la pièce (10), les zones (2, 3), en nombre pair, étant disposées en étoile par rapport à l'axe principal (5) de la pièce (10),
caractérisée en ce que
les zones (2, 3), de forme étroite et allongée, sont rapportées alternativement sur la face avant à courbure convexe de la pièce (10) et sur la face arrière à courbure concave située du côté de l'explosif.

2. Pièce formant protectile selon la revendication 1,
caractérisée en ce que
la pièce (10) se compose de fer Armco, de tantale ou de cuivre.
